# EUROPÄISCHE PATENTSCHRIFT

(11) **EP 2 592 242 B1**
(45) Veröffentlichungstag und Bekanntmachung des Hinweises auf die Patenterteilung: **08.10.2014**
(21) Anmeldenummer: 12181614.4
(22) Anmeldetag: 24.08.2012
(51) Int. Cl.: F01L 13/00

(54) **Aktorvorrichtung zur Verstellung eines Schiebenockensystems mit Schaltscheibe**
Actuator device for adjusting a push cam system with switch panel
Dispositif actionneur destiné à régler un système à came coulissante avec disque de commutation

(30) Priorität: 14.11.2011 DE 102011086233
(43) Veröffentlichungstag der Anmeldung: 15.05.2013
(73) Patentinhaber: Schaeffler Technologies GmbH & Co. KG, 91074 Herzogenaurach (DE)
(72) Erfinder: Elendt, Harald, 96146 Altendorf (DE); Nendel, Andreas, 91093 Hessdorf (DE); Glaess, Christoph, 90475 Nürnberg (DE)

(56) Entgegenhaltungen:
- DE-A1-102006 051 809
- DE-A1-102007 024 598
- DE-A1-102007 024 600
- DE-A1-102008 020 892
- DE-A1-102008 020 893
- DE-A1-102008 060 166
- DE-A1-102009 053 121
- DE-A1-102010 048 005
- DE-U1-202009 015 468

## Beschreibung

### Gebiet der Erfindung

Aktorvorrichtung eines Schiebenockensystems mit zumindest einem Schiebenocken und mit zumindest einem aus einem Gehäuse herausragenden Aktorstift, wobei das Gehäuse an einem Bauteil eines Zylinderkopfes oder an dem Zylinderkopf einer Brennkraftmaschine befestigbar ist und der/die Aktorstift(e) mit zumindest einer Nut eines Schiebenockensystems kontaktierbar sind, die zumindest eine Auswurframpe aufweist, und wobei der/die Aktorstift(e) in Richtung zum Schiebenocken mittels Federn belastet sind und in ihrer eingefahrenen, der Nut abgewandten Position mittels einer arretierbaren Rasteinrichtung festlegbar sind, die von einer Elektromagneteinheit beherrscht ist.

### Hintergrund der Erfindung

Eine derartige Aktorvorrichtung ist aus WO 2010/097298 A1 bekannt. Bei dieser Aktorvorrichtung sind die Aktorstifte hohl ausgebildet und weisen in Öffnungen ihrer Wände Rastelemente auf, die einerseits mit einem äußeren Bauteil in Wirkverbindung stehen und andererseits durch Kegelstifte arretierbar sind. Obwohl das äußere Bauteil eine mit den Rastelementen korrespondierende Kegelfläche aufweist, basiert die Arretierung auf der Klemmwirkung der Rastelemente.

Abgesehen davon, dass diese Aktoreinheit viele Einzelteile aufweist, einen hohen Montageaufwand benötigt und hohe Herstellkosten verursacht, besteht das Problem, dass z. B. aufgrund von Erschütterungen der Brennkraftmaschine und damit der Aktorvorrichtung sich die Rasteinrichtung nicht immer sicher arretiert und auch nach Arretierung sich löst, sodass die Aktorstifte sich in Richtung Schiebenockeneinheit ungewollt absenken und den Schiebenocken und die Nut ungewollt kontaktieren.

### Aufgabe der Erfindung

Der vorliegenden Erfindung liegt daher die Aufgabe zugrunde, eine Aktorvorrichtung der eingangs genannten Art so zu verbessern, dass die geschilderten Nachteile behoben werden. Es soll eine hohe Ausfahrgeschwindigkeit zum Einfahren in die Verschiebenut gewährleistet sein und die Betätigung auch von zwei Aktorstiften soll ohne Umpolung der Stromrichtung an der Magnetspule der Elektromagneteinheit erfolgen. Weiterhin soll eine geringe Anzahl von Bauteilen zur Reduzierung der Montage- und Herstellkosten Verwendung finden und damit eine preisgünstige Herstellung möglich sein.

Darüber hinaus soll zwecks Toleranzausgleichs ein aktiver Rückhub der Aktorstifte zur Verfügung gestellt werden.

### Zusammenfassung der Erfindung

Die Aufgabe der Erfindung wird dadurch gelöst, dass zumindest ein Rastelement der Rasteinrichtung mit zumindest einer Aussparung an dem Aktorstift oder einem mit dem Aktorstift verbundenen Bauteil in Wirkverbindung steht. Damit ist eine eindeutige Festlegung des oder der Aktorstifte in der Rasteinrichtung sichergestellt, so dass auch bei Erschütterungen der Brennkraftmaschine die Aktorstifte in die Aussparung gelangen, fest in ihrer eingefahrenen Position verharren und nicht ungewollt ausfahren.

Das/die Rastelement(e), die vorzugsweise als Kugeln ausgebildet sind, sind in einer Schaltscheibe radial zum dem/den Aktorstift(en) beweglich geführt und quer dazu festgelegt.

Dabei stehen das/die Rastelement(e) weiterhin mit einem Bauteil in Wirkverbindung, das einerseits eine Stützfläche aufweist, die vom Grund der Aussparung der Abmessung des Rastelements entsprechend beabstandet ist und damit die Rastelemente in der Aussparung abstützt, und das andererseits einen Hinterschnitt aufweist, dessen Tiefe vom Außenmantel der Aktorstifte der Abmessung des Rastelements entsprechend beabstandet ist. Durch diese Ausgestaltung wird sichergestellt, dass das/die Rastelement(e) sich radial zwischen der Aussparung an dem/den Aktorstift(en) und dem Hinterschnitt bewegen können, so dass die Aktorstifte sich in der Ebene zwischen der/den Aussparung(en) und dem Hinterschnitt frei bewegen können, während die Aktorstifte dann arretiert sind, wenn das/die Rastelement(e) mit der Stützfläche in Wirkverbindung stehen und daher nicht radial ausweichen können. Die Rastelemente stehen dabei aber mit der Aussparung bzw. dem Rand der Aussparung in Wirkverbindung und legen die Aktorstifte eindeutig fest.

Die Lage des Hinterschnitts und/oder der Aussparung und/oder die Lage des/der Rastelemente in der Schaltscheibe sind in Achsrichtung der Aktorstifte so gewählt, dass die Rastelemente in der eingefahrenen Position der Aktorstifte die Aussparungen und die Stützfläche kontaktieren.

Erfindungsgemäß ist die Schaltscheibe mit zumindest einem Übertragungsbolzen verbunden, der von der Elektromagneteinheit gegen die Kraft einer Druckfeder in Richtung zum Schiebenocken verschiebbar ist. Durch Bestromung des Elektromagneten werden die Übertragungsbolzen gegen die Kraft der Druckfeder die Schaltscheibe so weit verschoben, dass die Rastelemente mit dem Hinterschnitt in Wirkverbindung treten können und damit die Aktorstifte freigeben. Umgekehrt stellen die Druckfedern in der eingefahrenen Position dadurch, dass die Rastelemente die Stützfläche kontaktieren und mit den Aussparungen bzw. deren Rand in Wirkverbindung stehen, sicher, dass die Aktorstifte vollständig eingefahren werden und in der eingefahrenen Position gehalten werden. Der/die Übertragungsbolzen sind von einem Magnetkern der Elektromagneteinheit beherrscht, der innerhalb einer Magnetspule, vorzugsweise unter Zwischenschaltung eines Führungsdomes, angeordnet ist.

Dabei ist das Druckniveau der Druckfedern höher als die Kräfte der Federn der Aktorstifte, so dass die Druckfedern die Aktorstifte gegen die Kraft ihrer Federn zum Ausfahren in die innere Position bewegen und dort halten können. Vorzugsweise sind zwei Aktorstifte mit Federn vorgesehen, deren Ebene parallel zur Achse der Schiebenocken ausgerichtet ist, wobei zwei parallel dazu angeordnete Übertragungsbolzen mit Druckfedern vorgesehen sind, deren Ebene vorzugsweise um 90° gegenüber der Ebene der Aktorstifte verdreht ist.

Die Aktorstifte und Übertragungsbolzen sind einschließlich der Schaltscheibe in einer Führungshülse gelagert, wobei die Führungshülse an einem Flansch befestigt ist. Der Flansch seinerseits dient der Befestigung der Aktoreinheit an dem Bauteil des Zylinderkopfes oder an dem Zylinderkopf selbst und gleichzeitig als Widerlager für die Federn zum Ausfahren der Aktorstifte.

Auf der der Führungshülse abgewandten Seite des Flansches schließt sich der Magnetkern mit Führungsdom und Magnetspule an, die in einem Außengehäuse untergebracht sind. Auf der dem Flansch abgewandten Seite der Magnetspule ist eine Polscheibe vorgesehen.

### Kurze Beschreibung der Zeichnungen

Zur weiteren Erläuterung der Erfindung wird auf die Zeichnungen verwiesen, in denen ein Ausführungsbeispiel der Erfindung vereinfacht dargestellt ist.

Es zeigen:
- Figur 1:: einen Schnitt durch eine Aktorvorrichtung mit eingefahrenen Ak torstiften,
- Figur 2:: einen Schnitt durch die Aktorvorrichtung mit Blick auf die Übertra gungsbolzen gemäß der Linie A -A in Figur 1,
- Figur 3:: einen Schnitt entsprechend Figur 1 mit bestromter Elektromagneteinheit und
- Figur 4:: einen Schnitt entsprechend Figur 1 mit nicht bestromter Elektro magneteinheit.

### Detaillierte Beschreibung der Zeichnungen

In den Figuren 1 bis 4 ist, soweit im Einzelnen dargestellt, mit 1 eine Führungshülse bezeichnet, die sich in einer Bohrung eines Bauteils des Zylinderkopf oder des Zylinderkopfes (nicht dargestellt) abstützt. Die Führungshülse 1 ist an einem Flansch 2 befestigt, der mit dem Bauteil oder dem Zylinderkopf verschraubt werden kann. Auf der der Führungshülse 1 abgewandten Seite des Flansches 2 ist eine Magnetspule 3 vorgesehen, die in einem Außengehäuse 4 angeordnet ist, das an dem Flansch 2 befestigt ist. In dem Außengehäuse 4 ist außerhalb der Magnetspule 3 eine Polscheibe 5 und ein Führungsdom 6 angeordnet und befestigt. Innerhalb des Führungsdomes 6 und der Magnetspule 3 ist ein Magnetkern 7 eingebaut, der innerhalb der Magnetspule 3 und des Führungsdomes 6 axial verschiebbar ist und durch die Magnetspule 3 beherrscht wird. Der Magnetkern 7 weist einen Flansch auf und steht mit diesen mit Übertragungsbolzen 8 (siehe Figur 2) in Wirkverbindung, die sich andererseits an der Führungshülse 1 mittels Druckfedern 9 abstützen. Die Übertragungsbolzen 8 sind fest mit einer Schaltscheibe 10 verbunden. Die Schaltscheibe 10 weist radiale Öffnungen auf, in denen Rastelemente 11 geführt sind. In der Schaltscheibe 10 sind parallel zu den Übertragungsbolzen 8 Öffnungen vorgesehen, in denen Aktorstifte 13 gelagert sind. Die Aktorstifte 13 weisen Aussparungen 12 auf, die mit den Rastelementen 11 in Wirkverbindung treten können. Die Aktorstifte 13 sind durch Federn 14 belastet, die sich an dem Flansch 2 abstützen und die Aktorstifte in Richtung (Ausfahrrichtung) zu den Schiebenocken belastet. Den Aussparungen 12 zumindest teilweise benachbart, sind in der Führungshülse 1 ein Hinterschnitt 15 vorgesehen, so dass die Rastelemente 11 in Höhe des Hinterschnitts 15 sich radial frei bewegen können und die Aktorstifte 13 freigeben.

Befinden sich die Rastelement 11 neben dem Hinterschnitt 15 auf einer Stützfläche an der Führungshülse 1, so ist der radiale Abstand zwischen den Aussparung 12 und der Stützfläche so gering, dass die Rastelemente 11 in den Aussparungen 12 verbleiben und die Aktorstifte 13 festhalten.

Die Federn 14 und Druckfedern 9 sind so ausgelegt, dass das Kraftniveau der Druckfedern 9 höher ist als die Kräfte der Federn 14 zum Ausfahren der Aktorstifte 13. Da zusätzlich noch die Reibung an den Rastelementen 11 der Ausfahrbewegung der Aktorstifte 13 entgegenwirkt, werden die Aktorstifte 13 bei nicht bestromter Magnetspule 3 in die eingefahrene Position zurückbewegt und verbleiben dort.

Wird die Magnetspule 3 bestromt, dann schiebt der Magnetkern 7 gegen die Kraft der Druckfedern 9 die Übertragungsbolzen 8 in Richtung zur Führungshülse 1. Dadurch verschiebt sich die Schaltscheibe 10 und damit die Rastelemente 11 aus dem Bereich der Stützfläche in den Bereich des Hinterschnitts 15, sodass die Aktorstifte 13 durch die Rastelemente 11 freigegeben werden, da diese sich aus den Aussparungen 12 lösen können. Die Federn 14 bewegen dann die Aktorstifte 13 in Richtung Schiebenocken. Einer der Aktorstifte 13 kann dabei in eine passende Nut eingreifen und den zugeordneten Schiebenocken von einem zum anderen Betätigungselement der Gaswechselventile verschieben. Der andere Aktorstifte 13 fährt aus bis zu dem Außenmantel des Schiebenockens, der auch als Hochkreis des Schiebenockens bezeichnet wird. Nach dem Verschiebevorgang wird der erstgenannte Aktorstift 13 durch die Auswurframpe aus der Nut bewegt. Die Auswurframpe schiebt diesen zumindest zurück bis zum Hochkreis des Schiebenockens. In dieser Position können nun die Rastelemente 11 in die Aussparungen 12 der Aktorstifte 13 einfahren und sich an der Stützfläche bez. dem Rand der Stützfläche der Führungshülse 1 abstützen. Durch die Kraftwirkung der Druckfedern 9, die ja größer ist als die Kraft der Federn 14, schieben diese die Aktorstifte 13 in einen hinreichen Abstand zum Hochkreis des Schiebenockens, der ca. 1 mm beträgt. Der zweite Aktorstift wird dabei durch die Schaltscheibe 10 und die Druckfeder 9 ebenfalls in die Ausgangslage zurückgezogen.

### Bezugszeichenliste

- 1: Führungshülse
- 2: Flansch
- 3: Magnetspule
- 4: Außengehäuse
- 5: Polscheibe
- 6: Führungsdom
- 7: Magnetkern
- 8: Übertragungsbolzen
- 9: Druckfedern
- 10: Schaltscheibe
- 11: Rastelemente
- 12: Aussparungen
- 13: Aktorstifte
- 14: Federn
- 15: Hinterschnitt

## Patentansprüche

1. Aktorvorrichtung eines Schiebenockensystems mit zumindest einem Schiebenocken und mit zumindest einem aus einem Gehäuse herausragenden Aktorstift (13), wobei das Gehäuse an einem Bauteil eines Zylinderkopfes oder an dem Zylinderkopf einer Brennkraftmaschine befestigbar ist und der/die Aktorstift (13) mit zumindest einer Nut eines Schiebenockensystems kontaktierbar sind, die zumindest eine Auswurframpe aufweist und wobei der Aktorstift (13) in Richtung zum Schiebenocken mittels einer Feder (14) belastet ist und in seiner eingefahrenen, der Nut abgewandten Position mittels einer arretierbaren Rasteinrichtung festlegbar ist, die von einer Elektromagneteinheit beherrscht ist, zumindest ein Rastelement (11) der Rasteinrichtung mit zumindest einer Aussparung (12) an dem Aktorstift (13) in Wirkverbindung steht, wobei
das Rastelement (11),
in einer Schaltscheibe (10) radial zum Aktorstift (13) beweglich geführt und quer dazu festgelegt ist, **dadurch gekennzeichnet, dass** die Schaltscheibe (10) mit zumindest einem Übertragungsbolzen (8) verbunden ist, der von der Elektromagneteinheit gegen die Kraft einer Druckfeder (9) in Richtung zum Schiebenocken verschiebbar ist.

2. Aktorvorrichtung nach Anspruch 1, **dadurch gekennzeichnet, dass** das Rastelement (11) weiterhin mit einem Bauteil in Wirkverbindung steht, das einerseits eine Stützfläche aufweist, die vom Grund der Aussparung (12) der Abmessung des Rastelements (11) entsprechend beabstandet ist, und das andererseits einen Hinterschnitt (15) aufweist, dessen Tiefe vom Außenmantel des Aktorstiftes (13) der Abmessung des Rastelements (11) entsprechend beabstandet ist.

3. Aktorvorrichtung nach Anspruch 2, **dadurch gekennzeichnet, dass** die Lage des Hinterschnitts (15) und/oder der Aussparungen (12) und/oder die Lage des Rastelements (11) in der Schaltscheibe (10) in Achsrichtung des Aktorstiftes (13) so gewählt sind, dass die Rastelemente (11) in der eingefahrenen Position des Aktorstiftes (13) die Aussparungen (12) und die Stützfläche kontaktieren.

4. Aktorvorrichtung nach einem der vorhergehenden Ansprüche, **dadurch gekennzeichnet, dass** der Übertragungsbolzen (8) von einem Magnetkern (7) der Elektromagneteinheit beherrscht sind, der innerhalb einer Magnetspule (3), vorzugsweise unter Zwischenschaltung eines Führungsdomes (6), angeordnet ist.

5. Aktorvorrichtung nach einem der vorhergehenden Ansprüche, **dadurch gekennzeichnet, dass** das Druckniveau der Druckfeder (9) höher ist als die Kräfte der Feder (14) des Aktorstiftes (13).

6. Aktorvorrichtung nach einem der vorhergehenden Ansprüche, **dadurch gekennzeichnet, dass** zwei Aktorstifte (13) mit Federn (14), zwei parallel dazu angeordnete Übertragungsbolzen (8) mit Druckfedern (9) und eine Schaltscheibe (10) in einer Führungshülse (1) gelagert sind und dass die Führungshülse (1) an einem Flansch (2) befestigt ist.

7. Aktorvorrichtung nach Anspruch 6, **dadurch gekennzeichnet, dass** der Flansch (2) als Widerlager für die Federn (14) ausgebildet ist.

## Claims

1. Actuator apparatus of a sliding cam system having at least one sliding cam and having at least one actuator pin (13) which protrudes out of a housing, it being possible for the housing to be fastened to a component of a cylinder head or to the cylinder head of an internal combustion engine and for the actuator pin/pins (13) to make contact with at least one groove of a sliding cam system, which groove has at least one ejection ramp, and the actuator pin (13) being loaded in the direction of the sliding cam by means of a spring (14) and being capable of being fixed by means of a lockable latching device in its retracted position, in which it faces away from the groove, which latching device is controlled by an electromagnet unit, at least one latching element (11) of the latching device being operatively connected to at least one cut-out (12) on the actuator pin (13), the latching element (11) being guided movably in a switching disc (10) radially with respect to the actuator pin (13) and being fixed transversely with respect thereto, **characterized in that** the switching disc (10) is connected to at least one transmission bolt (8) which can be displaced in the direction of the sliding cam by the electromagnet unit counter to the force of a compression spring (9).

2. Actuator apparatus according to Claim 1, **characterized in that**, furthermore, the latching
element (11) is operatively connected to a component which, on one side, has a supporting face which is spaced apart from the bottom of the cut-out (12) in accordance with the dimension of the latching element (11) and, on the other side, has an undercut (15), the depth of which is spaced apart from the outer shell of the actuator pin (13) in accordance with the dimension of the latching element (11).

3. Actuator apparatus according to Claim 2, **characterized in that** the position of the undercut (15) and/or of the cut-outs (12) and/or the position of the latching element (11) in the switching disc (10) in the axial direction of the actuator pin (13) are selected in such a way that the latching elements (11) are in contact with the cut-outs (12) and the supporting face in the retracted position of the actuator pin (13).

4. Actuator apparatus according to one of the preceding claims, **characterized in that** the transmission bolt (8) is controlled by a magnetic core (7) of the electromagnet unit, which magnetic core (7) is arranged within a magnet coil (3), preferably with a guide mandrel (6) connected in between.

5. Actuator apparatus according to one of the preceding claims, **characterized in that** the pressure level of the compression spring (9) is higher than the forces of the spring (14) of the actuator pin (13).

6. Actuator apparatus according to one of the preceding claims, **characterized in that** two actuator pins (13) with springs (14), two transmission bolts (8) which are arranged parallel thereto with compression springs (9), and a switching disc (10) are mounted in a guide sleeve (1), and **in that** the guide sleeve (1) is fastened to a flange (2).

7. Actuator apparatus according to Claim 6, **characterized in that** the flange (2) is configured as an abutment for the springs (14).

## Revendications

1. Dispositif actionneur d'un système à came coulissante comprenant au moins une came coulissante et au moins une goupille d'actionneur (13) faisant saillie hors d'un boîtier, le boîtier pouvant être fixé au niveau d'un composant d'une culasse ou au niveau de la culasse d'un moteur à combustion interne et la ou les goupilles d'actionneur (13) pouvant être mises en contact avec au moins une rainure d'un système à came coulissante, laquelle rainure présente au moins une rampe d'éjection et la goupille d'actionneur (13) étant sollicitée dans la direction de la came coulissante au moyen d'un ressort (14) et, dans sa position rentrée, opposée à la rainure, pouvant être fixée au moyen d'un dispositif d'encliquetage verrouillable qui est commandé par une unité à électroaimant, au moins un élément d'encliquetage (11) du dispositif d'encliquetage étant en liaison fonctionnelle avec au moins un évidement (12) au niveau de la goupille d'actionneur (13), l'élément d'encliquetage (11) étant guidé de manière déplaçable dans un disque de commutation (10) radialement par rapport à la goupille d'actionneur (33) et étant fixé transversalement par rapport à celle-ci, **caractérisé en ce que** le disque de commutation (10) est connecté à au moins un boulon de transfert (8) qui peut être déplacé dans la direction de la came coulissante par l'unité à électroaimant à l'encontre de la force d'un ressort de compression (9).

2. Dispositif actionneur selon la revendication 1, **caractérisé en ce que** l'élément d'encliquetage (11) est en outre en liaison fonctionnelle avec un composant qui présente d'une part une surface de support qui est espacée de la base de l'évidement (12) de manière correspondant à la dimension de l'élément d'encliquetage (11), et qui présente d'autre part une contre-dépouille (15) dont la profondeur est espacée de l'enveloppe extérieure de la goupille d'actionneur (13) de manière correspondant à la dimension de l'élément d'encliquetage (11).

3. Dispositif actionneur selon la revendication 2, **caractérisé en ce que** la position de la contre-dépouille (15) et/ou des évidements (12) et/ou la position de l'élément d'encliquetage (11) dans le disque de commutation (10) dans la direction axiale de la goupille d'actionneur (13) sont choisies de telle sorte que les éléments d'encliquetage (11), dans la position rentrée de la goupille d'actionneur (13), viennent en contact avec les évidements (12) et la surface de support.

4. Dispositif actionneur selon l'une quelconque des revendications précédentes, **caractérisé en ce que** le boulon de transfert (8) est commandé par un noyau magnétique (7) de l'unité à électroaimant, lequel est disposé à l'intérieur d'une bobine magnétique (3), de préférence avec interposition d'un dôme de guidage (6).

5. Dispositif actionneur selon l'une quelconque des revendications précédentes, **caractérisé en ce que** le niveau de pression du ressort de compression (9) est supérieur aux forces du ressort (14) de la goupille d'actionneur (13).

6. Dispositif actionneur selon l'une quelconque des revendication précédentes, **caractérisé en ce que** deux goupilles d'actionneur (13) avec des ressorts (14), deux boulons de transfert (8) disposés parallèlement à celles-ci, avec des ressorts de compression (9), et un disque de commutation (10), sont montés dans une douille de guidage (1), et **en ce que** la douille de guidage (1) est fixée au niveau d'une bride (2).

7. Dispositif actionneur selon la revendication 6, **caractérisé en ce que** la bride (2) est réalisée sous forme de butée pour les ressorts (14).
